# EUROPÄISCHE PATENTSCHRIFT

(11) **EP 3 385 175 B1**
(45) Veröffentlichungstag und Bekanntmachung des Hinweises auf die Patenterteilung: **29.05.2019**
(21) Anmeldenummer: 17164743.1
(22) Anmeldetag: 04.04.2017
(51) Int. Cl.: B65B 49/10, B65B 7/22

(54) **FALTSCHACHTELVERSCHLIESSVORRICHTUNG**
FOLDING BOX CLOSING APPARATUS
DISPOSITIF DE FERMETURE DE BOITE PLIANTE

(43) Veröffentlichungstag der Anmeldung: 10.10.2018
(73) Patentinhaber: Mediseal GmbH, 33758 Schloß Holte-Stukenbrock (DE)
(72) Erfinder: ZELLERMANN, Michael, 33415 Verl (DE)
(74) Vertreter: REHBERG HÜPPE + PARTNER

(56) Entgegenhaltungen:
- EP-A1- 1 717 147

## Beschreibung

Die Erfindung betrifft eine Faltschachtelverschließvorrichtung zum automatisierten Verschließen einer Faltschachtel durch eine Schließklappe und eine Einstecklasche der Faltschachtel.

Eine Faltschachtelverschließvorrichtung ist Teil einer Blisterstreifenverpackungsmaschine mit einer Übergabevorrichtung zum Aufnehmen und Weitergeben vereinzelter Blisterstreifen und einer stromabwärts der Übergabevorrichtung angeordneten Blisterstreifenstapelbildungsvorrichtung. Derartige Maschinen dienen zum Verpacken von Stapeln von Blisterstreifen in einer als Faltschachtel ausgebildeten Sekundärverpackung. Die Primärverpackung ist dabei als Blisterverpackung ausgebildet, bei der sich bestimmte Produkte in den Höfen der Blisterverpackung befinden. Die Blisterverpackung ist durch eine Deckfolie verschlossen. Bei den Produkten handelt es sich insbesondere um Tabletten, Kapseln, Pillen, Spritzen, Ampullen, Fläschchen oder flüssige Arzneimittel. Die fertige Einheit aus der Blisterverpackung und den darin verpackten Produkten wird als Blisterstreifen bezeichnet.

### STAND DER TECHNIK

Eine Faltschachtelverschließvorrichtung zum automatisierten Verschließen einer Faltschachtel ist aus der europäischen Patentanmeldung EP 1 717 147 A1 bekannt. Die Faltschachtelverschließvorrichtung weist eine Zunge auf, mit welcher der freie Rand der Einstecklasche der Faltschachtel angehoben wird. Die Zunge wird in den Innenraum der Faltschachtel eingeführt. Die Einstecklasche wird mit einem Stößel unter Führung durch die Zunge in die Faltschachtel eingeschoben und die Zunge aus dem Innenraum der Faltschachtel herausgezogen.

Eine weitere Faltschachtelverschließvorrichtung zum automatisierten Verschließen einer Faltschachtel ist aus der der europäische Patentanmeldung EP 1 097 802 A2 bekannt. Die Faltschachtelverschließvorrichtung weist einen Leittisch zum Führen der Einstecklasche der Faltschachtel beim Einschieben in den Innenraum der Faltschachtel und eine Stößelplatte auf. Die Stößelplatte ist hin- und hergehend angetrieben und dient zum Einschieben und Verriegeln der Einstecklasche.

### AUFGABE DER ERFINDUNG

Der Erfindung liegt die Aufgabe zugrunde, eine Faltschachtelverschließvorrichtung bereitzustellen, mit der Faltschachteln mit hohen Stückzahlen pro Zeiteinheit und dennoch geringen Lärmemissionen und Schwingungen verschlossen werden können.

### LÖSUNG

Die Aufgabe der Erfindung wird erfindungsgemäß mit den Merkmalen der unabhängigen Patentansprüche gelöst.

Weitere bevorzugte erfindungsgemäße Ausgestaltungen sind den abhängigen Patentansprüchen zu entnehmen.

### BESCHREIBUNG DER ERFINDUNG

Die Erfindung betrifft eine Faltschachtelverschließvorrichtung zum automatisierten Verschließen einer Faltschachtel durch eine Schließklappe und eine Einstecklasche der Faltschachtel. Die Faltschachtelverschließvorrichtung weist einen ersten Verschließelementträger mit einem ersten Verschließelement für eine Kontaktierung der Einstecklasche einer ersten Faltschachtel und einem zweiten Verschließelement für eine insbesondere gleichzeitige Kontaktierung der Schließklappe einer zweiten Faltschachtel auf. Die Faltschachtelverschließvorrichtung weist ein erstes Rotationselement mit einer ersten Drehachse und ein zweites Rotationselement mit einer zweiten Drehachse auf. Die erste Drehachse und die zweite Drehachse sind parallel beabstandet zueinander und unter einem Drehachswinkel ungleich 90° zu dem Verschließelementträger angeordnet. Der erste Verschließelementträger ist über ein erstes Drehlager mit dem ersten Rotationselement und über ein zweites Drehlager mit dem zweiten Rotationselement verbunden.

Die neue Faltschachtelverschließvorrichtung weist eine andere Kinematik als die im Stand der Technik bekannten Faltschachtelverschließvorrichtungen auf. Durch die geneigte Anordnung der beiden parallelen Drehachsen der beiden Rotationselemente wird der mit diesen verbundene Verschließelementträger entlang einer besonderen Bewegungsbahn bewegt. Auf dieser Bewegungsbahn werden dann auch die Verschließelemente bewegt, so dass auch die eigentliche Verschließbewegung geometrisch anders als im Stand der Technik ist.

Der Verschließelementträger bleibt bei seiner Bewegung nicht in derselben Horizontalebene, sondern führt aufgrund der Schrägstellung der Drehachsen auch eine Bewegung in vertikaler Richtung aus. Von der Seite gesehen ist die Bewegungsbahn elliptisch, von oben gesehen kreisförmig. Aus dieser Bewegungsbahn resultiert ein bestimmter Höhenversatz, der dazu genutzt werden kann, einen oder mehrere weitere Verschließelementträger und/oder Rotationselementverbinder anzuordnen. Durch den Höhenversatz können dann der erste Verschließelementträger und die weiteren Verschließelementträger oder Rotationselementverbinder während ihrer Bewegung einander übereinander/untereinander passieren.

Diese Kinematik ermöglicht die Ausbildung der Faltschachtelverschließvorrichtung mit geringeren bewegten Massen als im Stand der Technik. Es ist weiterhin ein teilweise oder sogar vollständiger Masseausgleich möglich, so dass die Faltschachtelverschließvorrichtung mit einer verringerten oder sogar ohne eine Unwucht läuft. Hierdurch werden die Geräuschimmissionen und Schwingungen wesentlich reduziert.

Das erste Verschließelement dient also zum Verschwenken bzw. Umklappen der Einstecklaschen der Faltschachteln. Das zweite Verschließelement dient zum Verschwenken der Schließklappe der Faltschachteln derart, dass diese vollständig geschlossen und die Einstecklasche im Innenraum der Faltschachtel verriegelt wird. Aus der Sicht einer jeden Faltschachtel wird also erst ihre Einstecklasche durch das erste Verschließelement und dann ihre Schließklappe durch das zweite Verschließelement betätigt. Da es sich aber um einen automatisierten Prozess handelt und die Faltschachteln vereinzelt und gleichmäßig beabstandet der Faltschachtelverschließvorrichtung zugeführt werden, sind die Verschließelemente vorzugsweise gleichzeitig wirksam. Dies bedeutet, dass das erste Verschließelement eine erste Faltschachtel kontaktiert, während das in Förderrichtung stromabwärts angeordnete zweite Verschließelement zeitgleich eine stromabwärts direkt neben der ersten Faltschachtel angeordnete zweite Faltschachtel kontaktiert. Im nächsten Arbeitstakt kontaktiert dann das zweite Verschließelement die erste Faltschachtel, während das erste Verschließelement eine andere dritte Faltschachtel kontaktiert usw.

Die Fördergeschwindigkeit der Faltschachteln und die Drehgeschwindigkeit der Rotationselemente sind so einstellbar ausgebildet, dass sich jeweils eine Falschachtel an der jeweiligen Position befindet, wenn ein Verschließelement diese erreicht.

Das erste Rotationselement und das zweite Rotationselement können jeweils eine Oberseite und eine Unterseite aufweisen, wobei der erste Verschließelementträger oberhalb der Oberseite des ersten Rotationselements und unterhalb der Unterseite des zweiten Rotationselements angeordnet ist. Der Verschließelementträger ist also in vertikaler Richtung zwischen den Rotationselementen angeordnet. In dieser Weise und durch den Drehachswinkel wird das Vorbeiführen einer Mehrzahl von Verschließelementträgern und/oder Rotationselementverbindern übereinander bzw. untereinander auf ihren von der Seite gesehen elliptischen Bewegungsbahnen ermöglicht.

Das erste Rotationselement und das zweite Rotationselement können jeweils als plattenartiger Körper ausgebildet sein, in dessen radial äußerem Bereich das erste Drehlager und das zweite Drehlager angeordnet sind. Ein solcher plattenartiger Körper ist ein Gegenstand mit einer im Vergleich zu seiner Länge und Breite oder seinem Durchmesser geringen Höhe oder Dicke. Die Länge und Breite oder der Durchmesser der Rotationselemente bestimmt die Bewegungsbahn des Verschließelementträgers. Es kommt daher im Wesentlichen auf die Anordnung der Drehlager relativ zur Drehachse des Rotationselements an. Die sonstige Ausgestaltung des Rotationselements kann in verschiedener Weise gewählt werden. Zur Erfüllung der Kernfunktion ist eine Scheibe geeignet. Diese weist aber eine vergleichsweise große Masse auf. Zur Reduzierung der Masse kann also eine entsprechende Abweichung von der Grundform der Scheibe vorgenommen werden. Diese Abänderungen können zu einem speichenförmigen, radförmigen oder sternförmigen Körper führen. Dieser kann insbesondere so ausgebildet sein, dass er auch bei hohen Drehzahlen zu keiner oder nur einer geringen Unwucht führt.

Der Drehachswinkel kann sich um zwischen 1° und 15°, insbesondere zwischen 2° und 12°, insbesondere zwischen 3° und 10°, insbesondere zwischen 4° und 7°, von 90° zu dem Verschließelementträger unterscheiden. Durch diese Winkelbereiche wird - je nach Durchmesser der Rotationselemente - der erforderliche Höhenversatz des Verschließelementträgers auf seiner Bewegungsbahn erzeugt, um weitere Verschließelementträger und/oder Rotationselementverbinder vorbeiführen zu können.

Der erste Verschließelementträger kann sich in einer Horizontalebene erstrecken. Diese Anordnung bietet sich insbesondere an, wenn auch die der Faltschachtelverschließvorrichtung zugeführten Faltschachteln auf einem sich horizontal bewegenden Fördermittel aufgenommen sind. Der Verschließelementträger verbleibt also auf seiner gesamten Bewegungsbahn in seiner horizontalen Ausrichtung, bewegt sich aber entlang der von der Seite gesehen elliptischen Bewegungsbahn. Es wäre aber auch möglich, den Verschließelementträger leicht geneigt anzuordnen, solange sichergestellt ist, dass der erforderliche Höhenversatz auf der Bewegungsbahn realisiert ist.

Die Faltschachtelverschließvorrichtung kann einen Rotationselementverbinder aufweisen, der das erste Rotationselement mit dem zweiten Rotationselement verbindet. Ein solcher Rotationselementverbinder dient dazu, die definierte und gemeinsame Rotationsbewegung der Rotationselemente auch beim Erreichen einer Totpunktlage sicherzustellen. Der Rotationselementverbinder kann beispielsweise als Platte oder Blech ausgebildet sein. Er ist über Drehlager an den Rotationselementen angeordnet.

Der Verschließelementträger kann als langgestreckter plattenartiger Körper mit einer ersten Längsseite, einer zweiten Längsseite und einer Längsrichtung ausgebildet sein. Die Verschließelemente können in der Längsrichtung beabstandet zueinander an der ersten Längsseite angeordnet sein. Die Verschließelemente können dabei unmittelbar durch das Material des plattenartigen Körpers gebildet sein. Es kann sich aber auch um Zusatzelemente handeln, die an dem plattenartigen Körper befestigt sind.

Das zweite Verschließelement kann eine Tiefe senkrecht zur Längsrichtung besitzen und an seinen Enden in der Längsrichtung so abgerundet ausgebildet sein, dass es seine größte Tiefe in der Mitte und seine geringste Tiefe außen in der Längsrichtung aufweist. Diese Ausbildung ist auf die Lage der Schließklappe der Faltschachtel relativ zu der Faltschachtelverschließvorrichtung abgestimmt. Sie führt dazu, dass die Schließklappe in der Mitte etwas weiter in den Innenraum der Faltschachtel hineingedrückt wird, so dass ein sicheres Einrasten der Einstecklasche erreicht wird. Gleichzeitig besteht in diesem Bereich eine geringere Gefahr einer Beschädigung der Faltschachtel als in den äußeren Bereichen.

Das erste Verschließelement und/oder das zweite Verschließelement kann um eine Horizontalachse schwenkbar gelagert sein. Hierdurch kann das jeweilige Verschließelement bei einem Kontakt mit anderen Elementen der Faltschachtelverschließvorrichtung ausweichen, so dass keine Beschädigung der Faltschachtelverschließvorrichtung auftritt. Das jeweilige Verschließelement kann dabei durch ein Federelement nach unten beaufschlagt werden und gegen die Federkraft des Federelements nach oben schwenkbar gelagert sein. Es ist auch möglich, dass der gesamte Verschließelementträger oder ein Teil des Verschließelementträgers derart verschwenkbar gelagert ist und die Verschließelemente gemeinsam mit diesem verschwenkt werden.

Die Faltschachtelverschließvorrichtung kann einen zweiten Verschließelementträger mit einem dritten Verschließelement für eine Kontaktierung der Einstecklasche einer dritten Faltschachtel und einem vierten Verschließelement für eine Kontaktierung der Schließklappe einer vierten Faltschachtel aufweisen. Der zweite Verschließelementträger ist über ein drittes Drehlager mit dem ersten Rotationselement und über ein viertes Drehlager mit dem zweiten Rotationselement verbunden. Durch die Anordnung eines zweiten Verschließelementträgers wird der Durchsatz der Faltschachtelverschließvorrichtung bei gleicher Drehzahl der Rotationselemente verdoppelt. Zudem gleichen sich die Massen der mehreren Verschließelementträger teilweise aus.

Der erste Verschließelementträger und der zweite Verschließelementträger können um einen Winkel von 180° in Umfangsrichtung versetzt mit dem ersten Rotationselement und um einen Winkel von 180° in Umfangsrichtung versetzt mit dem zweiten Rotationselement verbunden sein. Durch diese Anordnung wird gewährleistet, dass die beiden Verschließelementträger mit ihren Verschließelementen zeitlich gleichmäßig beabstandet zum Einsatz an den Faltschachteln kommen.

Die Faltschachtelverschließvorrichtung kann einen dritten Verschließelementträger mit einem fünften Verschließelement für eine Kontaktierung der Einstecklasche einer fünften Faltschachtel und einem sechsten Verschließelement für eine Kontaktierung der Schließklappe einer sechsten Faltschachtel aufweisen. Der dritte Verschließelementträger ist über ein fünftes Drehlager mit dem ersten Rotationselement und über ein sechstes Drehlager mit einem zweiten Rotationselement verbunden. Hierdurch wird der Durchsatz der Faltschachtelverschließvorrichtung bei gleichbleibender Drehzahl weiter erhöht. Für eine darüber hinausgehende Erhöhung können auch noch mehr Verschließelementträger angeordnet werden, also beispielsweise vier, fünf, sechs oder mehr Verschließelementträger.

Bei der Variante mit drei Verschließelementträgern können diese um einen Winkel von 120° in Umfangsrichtung versetzt mit den Rotationselementen verbunden sein. Hierdurch ergibt sich die oberhalb beschriebene gleichmäßige Taktung mit dem dreifachen Durchsatz im Vergleich zu nur einem Verschließelementträger und ein vollständiger Massenausgleich.

Die Faltschachtelverschließvorrichtung kann eine Fördervorrichtung mit einer horizontalen Förderebene und einer in der Förderebene liegenden Förderrichtung aufweisen. Die Faltschachteln werden vereinzelt und hintereinander auf der Fördervorrichtung in der Förderrichtung dem Verschließelementträger zugeführt. Bei der Fördervorrichtung kann es sich beispielsweise um ein umlaufend angetriebenes Förderband handeln. Es können weitere Elemente vorgesehen sein, um den ersten Teil der Schwenkbewegung der Schließklappe zu bewirken.

Die Faltschachtelverschließvorrichtung kann ein Umklappelement und ein Anschlagelement aufweisen, die so ausgebildet und anordnet sind, dass die Schließklappe beim Fördern der Faltschachtel in der Förderrichtung vor dem Erreichen des Verschließelementträgers durch das Umklappelement so nach unten geklappt wird, dass sie auf dem Anschlagelement aufliegt. Diese Position ermöglicht das anschließende Verschwenken der Schließklappe durch das erste Schließelement.

Bei dem Umklappelement kann es sich beispielsweise um eine ortsfest angeordnete Umklappschiene mit einer Anlaufschräge handeln. Die Lage der Umklappschiene kann dabei einstellbar ausgebildet sein.

Bei dem Anschlagelement kann es sich beispielsweise um eine im Querschnitt dreiecksförmige Leiste handeln. Diese ist ebenfalls ortsfest angeordnet und kann einstellbar ausgebildet sein. Das Anschlagelement kann dabei so ausgebildet und angeordnet sein, dass es mit nur einer Verstelleinrichtung gleichzeitig in mehrere Richtungen verstellbar ist. Die Verstellung kann also insbesondere kombiniert im Sinne von "hoch und runter" sowie "vor und zurück" senkrecht zur Förderrichtung erfolgen.

Die erste Drehachse und die zweite Drehachse können in der Förderrichtung geneigt sein. Dies führt dazu, dass sich die Verschließelemente bei der Kontaktierung der Schließklappe und der Einsteckklappe nach unten bewegen, was einen positiven Einfluss auf das gewünschte Verschließen und Verriegeln der Faltschachtel hat. Sie könnten aber auch entgegen der Förderrichtung geneigt sein.

Die Faltschachtelverschließvorrichtung kann einen mit dem ersten Rotationselement verbundenen Antrieb zum direkten drehbaren Antreiben des ersten Rotationselements aufweisen. Das zweite Rotationselement kann dabei über keinen eigenen Antrieb verfügen, sondern indirekt durch den Antrieb des ersten Rotationselements angetrieben werden. Dadurch ist der vorrichtungstechnische Aufwand reduziert. Die stets korrekte Relativausrichtung der Verschließelemente zueinander kann nicht ungewollt durch den Antrieb beeinflusst werden. Bei dem Antrieb kann es sich z. B. um einen Elektromotor handeln.

Der Verschließelementträger kann nur das erste Verschließelement und das zweite Verschließelement - d. h. keine weiteren Verschließelemente - aufweisen. Es können auch ansonsten in der Faltschachtelverschließvorrichtung keine weiteren stromabwärts angeordneten Verschließelemente vorhanden sein. Anders gesagt kann die neue Faltschachtelverschließvorrichtung so ausgebildet sein, dass sie nur mit zwei Verschließelementen die Einstecklasche verschwenkt und die (bereits teilweise verschwenkte) Schließklappe in ihre Endposition verbringt und dabei die Einstecklasche verriegelt. Es ist also kein drittes Verschließelement zum Verriegeln der Einstecklasche erforderlich.

Die Faltschachtelverschließvorrichtung kann kontinuierlich angetrieben sein. Auch die Zuführung der Faltschachteln erfolgt dabei vorzugsweise kontinuierlich. Die Faltschachtelverschließvorrichtung kann mit sehr hohen Drehzahlen der Rotationselemente betrieben werden, so dass Durchsätze von Faltschachteln von bis zu 600 Stück pro Minute möglich sind. Trotz dieser hohen Durchsätze läuft die neue Faltschachtelschließvorrichtung besonders leise und schwingungsarm.

Vorteilhafte Weiterbildungen der Erfindung ergeben sich aus den Patentansprüchen, der Beschreibung und den Zeichnungen. Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Ohne dass hierdurch der Gegenstand der beigefügten Patentansprüche verändert wird, gilt hinsichtlich des Offenbarungsgehalts der ursprünglichen Anmeldungsunterlagen und des Patents Folgendes: weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einem Verschließelementträger die Rede ist, ist dies so zu verstehen, dass genau ein Verschließelementträger, zwei Verschließelementträger oder mehr Verschließelementträger vorhanden sind. Diese Merkmale können durch andere Merkmale ergänzt werden oder die einzigen Merkmale sein, aus denen das jeweilige Erzeugnis besteht.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt eine perspektivische Ansicht einer beispielhaften Faltschachtel.
- **Fig. 2**: zeigt eine perspektivische Ansicht einer beispielhaften Ausführungsform einer neuen Faltschachtelverschließvorrichtung.
- **Fig. 3**: zeigt eine Seitenansicht der Faltschachtelverschließvorrichtung gemäß Fig. 2 in der Förderrichtung.
- **Fig. 4**: zeigt eine Vorderansicht der Faltschachtelverschließvorrichtung gemäß Fig. 2 senkrecht zur Förderrichtung.
- **Fig. 5**: zeigt eine teilweise geschnittene und weggeschnittene Ansicht der Faltschachtelverschließvorrichtung gemäß Fig. 2 in der Förderrichtung.
- **Fig. 6**: zeigt eine vereinfachte perspektivische Ansicht eines Teils der Faltschachtelverschließvorrichtung gemäß Fig. 2 mit eingezeichneten Bewegungsbahnen der Verschließelemente.
- **Fig. 7**: zeigt eine Seitenansicht der Faltschachtelverschließvorrichtung gemäß Fig. 6 in der Förderrichtung mit der Bewegungsbahn des ersten Verschließelements.
- **Fig. 8**: zeigt eine vereinfachte Ansicht von oben auf einen Teil der Faltschachtelverschließvorrichtung vor dem Kontaktieren der Einstecklasche einer Faltschachtel durch das erste Verschließelement.
- **Fig. 9**: zeigt eine vereinfachte Ansicht von oben auf einen Teil der Faltschachtelverschließvorrichtung während des Kontaktierens der Einstecklasche einer Faltschachtel durch das erste Verschließelement.
- **Fig. 10**: zeigt eine vereinfachte Ansicht von oben auf einen Teil der Faltschachtelverschließvorrichtung während des Kontaktierens der Schließklappe einer Faltschachtel durch das zweite Verschließelement.
- **Fig. 11**: zeigt eine vereinfachte Ansicht von oben auf eine Faltschachtelverschließvorrichtung mit drei Verschließelementträgern nach dem Kontaktieren der Faltschachteln durch die Verschließelemente eines der Verschließelementträger.
- **Fig. 12**: zeigt eine vereinfachte Ansicht von oben auf eine Faltschachtelverschließvorrichtung mit zwei Verschließelementträgern nach dem Kontaktieren der Faltschachteln durch die Verschließelemente eines der Verschließelementträger.
- **Fig. 13**: zeigt eine vereinfachte Ansicht von oben auf eine Faltschachtelverschließvorrichtung mit einem Verschließelementträger nach dem Kontaktieren der Faltschachteln durch die Verschließelemente des Verschließelementträgers.

### FIGURENBESCHREIBUNG

**Fig. 1** zeigt eine perspektivische Ansicht einer beispielhaften Ausführungsform einer Faltschachtel 1. Die Faltschachtel 1 besteht aus einem Zuschnitt aus Pappe, der verklebt oder gesteckt und anschließend aufgerichtet wird. Die Faltschachtel 1 weist eine Mehrzahl von Seitenwänden 2 auf, die die Seiten, den Boden und den Deckel der Faltschachtel 1 bilden. An ihren beiden stirnseitigen Enden weist die Faltschachtel 1 jeweils zwei Seitenklappen 3, eine Schließklappe 4 und eine Einstecklasche 5 auf. Die Einstecklasche 5 ist über eine Knicklinie mit der Schließklappe 4 verbunden. Die Schließklappe 4 ist über eine weitere Knicklinie mit der entsprechenden Seitenwand 2 verbunden. Die Seitenklappen 3 sind über weitere Knicklinien mit der jeweiligen Seitenwand 2 verbunden. Für die Verriegelung der verschlossenen Faltschachtel dient jeweils ein Riegellappen 6, der an den Seitenklappen 3 angeordnet ist.

Das Verschließen der Faltschachtel 1 erfolgt in für sich genommen bekannter Weise durch Verschwenken der Seitenklappen 3 senkrecht nach innen, Verschwenken der Schließklappe 4 nach unten, Verschwenken der Einstecklasche 5 nach unten relativ zu der Schließklappe 4, fortgesetztes Verschwenken der Schließklappe 4 derart, dass die Einstecklasche 5 in den Innenraum der Faltschachtel 1 eintritt und schließlich Eindrücken der Schließklappe 4 derart, dass die gewünschte Verriegelung der Einstecklasche 5 durch die Riegellappen 6 der Seitenklappen 3 erreicht wird.

**Fig. 2-5** zeigen verschiedene Ansichten einer beispielhaften Ausführungsform einer Faltschachtelverschließvorrichtung 7 zum automatisierten Verschließen von Faltschachteln 1. Zur Verbesserung der Übersichtlichkeit der Zeichnungen sind nicht alle Bauteile aus Fig. 1 in den weiteren Zeichnungen dargestellt.

Die Faltschachteln 1 werden im bereits aufgerichteten, rückseitig geschlossenen und befüllten Zustand, aber frontseitig noch unverschlossenen Zustand auf einer Fördervorrichtung 8 in einer horizontalen X-Y-Förderebene in einer in dieser Förderebene liegenden Förderrichtung 9 dem Verschlussbereich der Faltschachtelverschließvorrichtung 7 zugeführt. Die Fördervorrichtung 8 ist insbesondere als rotierend angetriebenes Förderband ausgebildet, welches zur definiert beabstandeten Aufnahme der Faltschachteln 1 Trennelemente 10 aufweist, so dass entsprechende Kassetten für die Aufnahme der Faltschachteln 1 gebildet werden. Die Fördervorrichtung 8 wird insbesondere kontinuierlich angetrieben. Sie könnte aber auch getaktet angetrieben werden.

An einer nicht dargestellten stromaufwärts angeordneten Station der Verpackungsanlage wurden zuvor Stapel von Blisterstreifen in den Innenraum der Faltschachteln 1 eingebracht. Die Faltschachteln 1 sollen nun mit der Faltschachtelverschließvorrichtung 7 abschließend verschlossen werden. Stromabwärts werden sie weiter verpackt.

Die Faltschachtelverschließvorrichtung 7 weist ein oder mehrere Umklappelemente 11 auf. Die Anzahl der Umklappelemente 11 hängt u. a. von der Größe der Faltschachteln 1 ab. Im vorliegenden Fall ist ein erstes Umklappelement 11 vorhanden, welches als Umklapparm 12 ausgebildet ist und für die erste Verschwenkung der Schließklappe 4 dient. Für das fortgesetzte Verschwenken der Schließklappe 4 dient ein weiteres Umklappelement 11, welches stromabwärts angeordnet und als Umklappschiene 13 mit einer Anlaufschräge ausgebildet ist. Die Umklappelemente 11 können einstellbar ausgebildet sein, so dass eine Anpassung an die Größe der Faltschachteln 1 möglich ist.

Die Schließklappe 4 wird mittels der Umklappelemente 11 so weit nach unten geklappt, dass sie auf einem Anschlagelement 14 aufliegt. Das Anschlagelement 14 ist hier als eine im Querschnitt gesehen dreiecksförmige Leiste ausgebildet. Diese ist ortsfest angeordnet und einstellbar ausgebildet. Das Anschlagelement 14 ist dabei so ausgebildet und angeordnet, dass es mit nur einer Verstelleinrichtung gleichzeitig in mehrere Richtungen verstellbar ist. Die Verstellung erfolgt dabei kombiniert in den Richtungen Y und Z.

Die Faltschachtelverschließvorrichtung 7 weist für das eigentliche Verschließen der Faltschachtel 1 mindestens einen Verschließelementträger 15 mit einem ersten Verschließelement 16 für eine Kontaktierung der Einstecklasche 5 einer ersten Faltschachtel 1 auf. Die Einstecklasche 5 wird dabei um das Anschlagelement 14 herumgebogen, so dass sie nun nach innen weist.

Der erste Verschließelementträger 15 weist ein zweites Verschließelement 17 für eine gleichzeitige Kontaktierung der Schließklappe 4 einer zweiten Faltschachtel 1 auf. Der erste Verschließelementträger 15 erstreckt sich im Wesentlichen in der X-Y-Ebene und ist als langgestreckter plattenartiger Körper ausgebildet. Er weist eine erste Längsseite, eine zweite Längsseite und eine Längsrichtung auf, die sich parallel zur Förderrichtung 9 erstreckt. Die Verschließelemente 16, 17 sind in der Längsrichtung beabstandet zueinander an der den Faltschachteln 1 zugewandten Längsseite angeordnet.

Im vorliegenden Ausführungsbeispiel weist die Faltschachtelverschließvorrichtung 7 einen zweiten Verschließelementträger 15 und einen dritten Verschließelementträger 15 auf, die jeweils so wie der erste Verschließelementträger 15 ausgebildet sind. Die Verschließelementträger 15 sind dabei um einen Winkel von 120° in Umfangsrichtung versetzt angeordnet. Die Faltschachtelverschließvorrichtung 7 könnte aber auch eine größere oder eine geringere Anzahl an Verschließelementträgern 15 besitzen, also insbesondere 1, 2, 4, 5 oder 6 Verschließelementträger 15.

Die Faltschachtelverschließvorrichtung 7 weist weiterhin ein erstes Rotationselement 18 auf, welches als drehbar gelagerter und drehend angetriebener plattenartiger Körper ausgebildet ist. Anstelle einer Platte könnte es sich aber auch um ein Rad, einen Stern usw. handeln. Das erste Rotationselement 18 wird dabei mittels eines Motors 19 drehend angetrieben. Bei dem Motor 19 handelt es sich insbesondere um einen Elektromotor. Dieser treibt das erste Rotationselement 18 um eine erste Drehachse 20 in einer Drehrichtung 21 an. Das erste Rotationselement 18 weist eine Oberseite und eine Unterseite auf, wobei die Verschließelementträger 15 an bzw. oberhalb der Oberseite des ersten Rotationselements 16 angeordnet sind. Diese Anordnung erfolgt über Drehlager 22, die im radial äußeren Bereich des ersten Rotationselements 18 angeordnet sind.

Die Faltschachtelverschließvorrichtung 7 weist ein zweites Rotationselement 23 auf. Dieses ist ebenfalls als plattenartiger Körper mit einer Oberseite und einer Unterseite ausgebildet. Es weist ebenfalls Drehlager 22 auf, die aber an der Unterseite des zweiten Rotationselements 23 angeordnet sind. Das zweite Rotationselement ist um eine zweite Drehachse 24 drehbar, die sich parallel zu der ersten Drehachse 20 erstreckt. Das zweite Rotationselement 23 wird gemeinsam mit dem ersten Rotationselement 18 in der Drehrichtung 21 angetrieben. Es weist in diesem Fall keinen eigenen Antrieb auf, sondern wird durch den Motor 19 über das erste Rotationselement 18 und die Verschließelementträger 15 angetrieben.

Die erste Drehachse 20 und die zweite Drehachse 24 der Rotationselemente 18, 23 sind unter einem Drehachswinkel 25 ungleich 90° zu den Verschließelementträgern 15 angeordnet. Diese geneigte Anordnung ist besonders gut in Fig. 4 erkennbar. Die Drehachsen 20, 24 sind in der X-Richtung und somit der Förderrichtung 9 nach vorne geneigt angeordnet. Sie sind also nicht rechtwinklig zu den Verschließelementträgern 15 angeordnet, die sich parallel zu der X-Y-Richtung erstrecken.

Durch diese geneigte Anordnung wird eine andere Kinematik als bei den im Stand der Technik bekannten Faltschachtelverschließvorrichtungen angewendet. Durch die geneigte Anordnung der beiden parallelen Drehachsen 20, 24 der beiden Rotationselemente 18, 23 werden die mit diesen drehbar verbundenen Verschließelementträger 15 entlang einer besonderen Bewegungsbahn bewegt. Dadurch ergeben sich auch besondere Bewegungsbahnen der Verschließelemente 16, 17 und somit eine neue Verschließbewegung.

In Fig. 5 wurde zur Verbesserung der Übersichtlichkeit das erste Rotationselement 18 nicht dargestellt.

Zur Verbesserung der Nachvollziehbarkeit der Bewegungsbahnen dienen **Fig. 6** **und** **7**. Es sind nur wenige Teile der Faltschachtelverschließvorrichtung 7 dargestellt, um die Bewegungsbahnen besser erkennen zu können. Das erste Verschließelement 16 bewegt sich auf einer ersten Bewegungsbahn 26. Aufgrund des Drehachswinkels 25 liegt diese Bewegungsbahn 26 nicht in der X-Y-Ebene. Stattdessen erfolgt auch eine Bewegung in der Z-Richtung (siehe Fig. 7). Auf dem Weg hin zur Faltschachtel 1 erfolgt zunächst eine Bewegung nach oben. Anschließend erfolgt die umgekehrte Bewegung nach unten auf dem Weg von der Faltschachtel 1 zurück. Hierdurch wird ein Höhenversatz erreicht, der es den mehreren Verschließelementträgern 15 ermöglicht, bei ihrer Bewegung entlang ihrer jeweiligen Bewegungsbahn einander übereinander bzw. untereinander ohne Kollision zu passieren.

In Fig. 6 ist zusätzlich eine zweite Bewegungsbahn 27 eingezeichnet, die dem zweiten Verschließelement 17 zugeordnet ist. Für eine bessere Unterscheidbarkeit der zweiten Bewegungsbahn 27 von der ersten Bewegungsbahn 26 ist diese mit zwei Linien dargestellt.

Ein Teil des Verschließelementträgers 15 und die daran angeordneten bzw. ausgebildeten Verschließelemente 16, 17 sind begrenzt um die Horizontalachse X schwenkbar gelagert. Dafür dienen Federelemente 28, die das jeweilige schwenkbare Element nach unten beaufschlagen. Das jeweilige schwenkbare Element ist dann gegen die Federkraft des Federelements 28 nach oben schwenkbar gelagert.

**Fig. 8****,** **9** **und** **10** zeigen nun verschiedene Positionen eines der Verschließelementträger 15 von insgesamt drei Verschließelementträgern 15 relativ zu einer Faltschachtel 1, wie sie in einem Arbeitstakt vorkommen. In Fig. 8 und 9 ist aus Gründen der Verdeutlichung, welche Faltschachtel 1 hier betrachtet wird, die stromabwärts vorhandene Faltschachtel 1 nicht dargestellt. Es versteht sich aber, dass jedenfalls im laufenden Produktprozess auch an der hier frei dargestellten Stelle rechts eine Faltschachtel 1 existiert.

Fig. 8 zeigt die Position eines der Verschließelementträger 15 und des daran angeordneten Verschließelements 16 kurz vor dem Kontaktieren der Einstecklasche 5. Es ist erkennbar, dass sich das in der oben in der Y-Richtung angeordnete Drehlager 22 noch nicht auf der 12-Uhr-Position und somit das Verschließelement 16 noch nicht in seiner maximal ausgefahrenen Position befindet.

In Fig. 9 ist nun die nachfolgende, in Y-Richtung maximal ausgefahrene Position des Verschließelementträgers 15 dargestellt. Die Einstecklasche 5 wurde so weit umgebogen, dass sie das Anschlagelement 14 umschließt und daher in dieser Ansicht nicht erkennbar ist. Die Schließklappe 4 ist weitgehend - aber nicht vollständig - geschlossen, und die Einstecklasche 5 ragt in den Innenraum der Faltschachtel 1 hinein.

In der nachfolgenden in Fig. 10 gezeigten Stellung wird nun die Faltschachtel 1 mittels des zweiten Verschließelements 17 vollständig geschlossen und verriegelt. Es ist in diesen Ansichten auch gut erkennbar, dass das zweite Verschließelement 17 eine Tiefe senkrecht zu seiner Längsrichtung besitzt und an seinen Enden in der Längsrichtung so abgerundet ausgebildet ist, dass es seine größte Tiefe in der Mitte und seine geringste Tiefe außen in der Längsrichtung aufweist. Dies führt dazu, dass die Schließklappe 4 in der X-Richtung gesehen in ihrer Mitte weiter in Richtung des Innenraums der Faltschachtel 1 gedrückt wird als in den Randbereichen. Hierdurch wird eine sichere Verriegelung des Verschlusses der Faltschachtel 1 erreicht, ohne dass es zu einer Beschädigung der Seitenwände 2 der Faltschachtel 1 kommt.

**Fig. 11** zeigt die zuvor beschriebene Faltschachtelverschließvorrichtung 7 mit drei Verschließelementträgern 3 in einer Ansicht, in der alle drei Verschließelementträger 15 gut erkennbar sind. Es handelt sich um eine Position nach dem Kontaktieren der Faltschachteln 1 durch die Verschließelemente 16, 17 eines der Verschließelementträger 15 und vor dem Kontaktieren der nachfolgenden Falschachteln 1 durch die Verschließelemente 16, 17 des nachfolgenden Verschließelementträgers 15.

In **Fig. 12** ist nun eine weitere Ausführungsform der Faltschachtelverschließvorrichtung 7 in der gleichen Position wie in Fig. 11 dargestellt. Bei dieser Ausführungsform weist die Faltschachtelverschließvorrichtung 7 nur zwei Verschließelementträger 15 auf. Für eine geometrisch bestimmte Koppelung der Rotationselemente 18, 23 sind diese daher mittels eines Rotationselementverbinders 29 miteinander verbunden. Der Rotationselementverbinder 29 ist ebenfalls drehbar an der Oberseite des ersten Rotationselements 18 und der Unterseite des zweiten Rotationselements 23 befestigt ist.

**Fig. 13** zeigt eine entsprechende Ansicht einer beispielhaften Ausführungsform der Faltschachtelverschließvorrichtung 7 mit nur einem Verschließelementträger 15. Daher ist auch hier zusätzlich der Rotationselementverbinder 29 vorhanden. Diese Ausführungsform weist die geringste Anzahl von Bauteilen auf. Zur Erreichung des gleichen Durchsatzes wie mit der Faltschachtelverschließvorrichtung 7 mit drei Verschließelementträgern 15 muss aber die Drehzahl verdreifacht werden.

### BEZUGSZEICHENLISTE

- 1: Faltschachtel
- 2: Seitenwand
- 3: Seitenklappe
- 4: Schließklappe
- 5: Einstecklasche
- 6: Riegellappen
- 7: Faltschachtelverschließvorrichtung
- 8: Fördervorrichtung
- 9: Förderrichtung
- 10: Trennelement
- 11: Umklappelement
- 12: Umklapparm
- 13: Umklappschiene
- 14: Anschlagelement
- 15: Verschließelementträger
- 16: Erstes Verschließelement
- 17: Zweites Verschließelement
- 18: Erstes Rotationselement
- 19: Motor
- 20: Erste Drehachse
- 21: Drehrichtung
- 22: Drehlager
- 23: Zweites Rotationselement
- 24: Zweite Drehachse
- 25: Drehachswinkel
- 26: Erstes Bewegungsbahn
- 27: Zweite Bewegungsbahn
- 28: Federelement
- 29: Rotationselementverbinder

## Patentansprüche

1. Faltschachtelverschließvorrichtung (7) zum automatisierten Verschließen einer Faltschachtel (1) durch eine Schließklappe (4) und eine Einstecklasche (5) der Faltschachtel (1), mit
einem ersten Verschließelementträger (15) mit einem ersten Verschließelement (16) für eine Kontaktierung der Einstecklasche (5) einer ersten Faltschachtel (1), und
einem ersten Rotationselement (18) mit einer ersten Drehachse (20) und einem zweiten Rotationselement (23) mit einer zweiten Drehachse (24), wobei die erste Drehachse (20) und die zweite Drehachse (24) parallel beabstandet zueinander angeordnet sind, **dadurch gekennzeichnet, dass** die Vorrichtung ein zweites Verschließelement (17) für eine Kontaktierung der Schließklappe (4) einer zweiten Faltschachtel (1) enthält,
die erste Drehachse (20) und die zweite Drehachse (24) unter einem Drehachswinkel (25) ungleich 90° zu dem ersten Verschließelementträger (15) angeordnet sind, wobei der erste Verschließelementträger (15) über ein erstes Drehlager (22) mit dem ersten Rotationselement (18) und über ein zweites Drehlager (22) mit dem zweiten Rotationselement (23) verbunden ist.

2. Faltschachtelverschließvorrichtung (7) nach Anspruch 1, **dadurch gekennzeichnet, dass** das erste Rotationselement (18) und das zweite Rotationselement (23) jeweils eine Oberseite und eine Unterseite aufweisen, wobei der erste Verschließelementträger (15) oberhalb der Oberseite des ersten Rotationselements (18) und unterhalb der Unterseite des zweiten Rotationselements (23) angeordnet ist.

3. Faltschachtelverschließvorrichtung (7) nach Anspruch 1 oder 2, **dadurch gekennzeichnet, dass** das erste Rotationselement (18) und das zweite Rotationselement (23) jeweils als plattenartiger Körper ausgebildet sind, in dessen radial äußerem Bereich das erste Drehlager (22) und das zweite Drehlager (22) angeordnet sind.

4. Faltschachtelverschließvorrichtung (7) nach mindestens einem der vorhergehenden Ansprüche, **dadurch gekennzeichnet, dass** sich der Drehachswinkel (25) um zwischen 1° und 15°, insbesondere zwischen 2° und 12°, insbesondere zwischen 3° und 10°, insbesondere zwischen 4° und 7°, von 90° zu dem Verschließelementträger (15) unterscheidet.

5. Faltschachtelverschließvorrichtung (7) nach mindestens einem der vorhergehenden Ansprüche, **dadurch gekennzeichnet, dass** sich der erste Verschließelementträger (15) in einer Horizontalebene erstreckt.

6. Faltschachtelverschließvorrichtung (7) nach mindestens einem der vorhergehenden Ansprüche, **weiterhin gekennzeichnet durch** einen Rotationselementverbinder (29), der das erste Rotationselement (18) mit dem zweiten Rotationselement (23) verbindet.

7. Faltschachtelverschließvorrichtung (7) nach mindestens einem der vorhergehenden Ansprüche, **dadurch gekennzeichnet, dass** der Verschließelementträger (15) als langgestreckter plattenartiger Körper mit einer ersten Längsseite, einer zweiten Längsseite und einer Längsrichtung ausgebildet ist, wobei die Verschließelemente (16, 17) in der Längsrichtung beabstandet zueinander an der ersten Längsseite angeordnet sind.

8. Faltschachtelverschließvorrichtung (7) nach Anspruch 7, **dadurch gekennzeichnet, dass** das zweite Verschließelement (17) eine Tiefe senkrecht zur Längsrichtung besitzt und an seinen Enden in der Längsrichtung so abgerundet ausgebildet ist, dass es seine größte Tiefe in der Mitte und seine geringste Tiefe außen in der Längsrichtung aufweist.

9. Faltschachtelverschließvorrichtung (7) nach mindestens einem der vorhergehenden Ansprüche, **dadurch gekennzeichnet, dass** das erste Verschließelement (16) und/oder das zweite Verschließelement (17) um eine Horizontalachse schwenkbar gelagert ist.

10. Faltschachtelverschließvorrichtung (7) nach Anspruch 9, **dadurch gekennzeichnet, dass** das erste Verschließelement (16) und/oder das zweite Verschließelement (17) durch ein Federelement (28) nach unten beaufschlagt wird und gegen die Federkraft des Federelements (28) nach oben schwenkbar gelagert ist.

11. Faltschachtelverschließvorrichtung (7) nach mindestens einem der vorhergehenden Ansprüche, **weiterhin gekennzeichnet durch** einen zweiten Verschließelementträger (15) mit einem dritten Verschließelement (16) für eine Kontaktierung der Einstecklasche (5) einer dritten Faltschachtel (1) und einem vierten Verschließelement (17) für eine Kontaktierung der Schließklappe (4) einer vierten Faltschachtel (1), wobei der zweite Verschließelementträger (15) über ein drittes Drehlager (22) mit dem ersten Rotationselement (18) und über ein viertes Drehlager (22) mit dem zweiten Rotationselement (23) verbunden ist.

12. Faltschachtelverschließvorrichtung (7) nach Anspruch 11, **dadurch gekennzeichnet, dass** der erste Verschließelementträger (15) und der zweite Verschließelementträger (15) um einen Winkel von 180° in Umfangsrichtung versetzt mit dem ersten Rotationselement (18) und um einen Winkel von 180° in Umfangsrichtung versetzt mit dem zweiten Rotationselement (23) verbunden sind.

13. Faltschachtelverschließvorrichtung (7) nach Anspruch 11, **weiterhin gekennzeichnet durch** einen dritten Verschließelementträger (15) mit einem fünften Verschließelement (16) für eine Kontaktierung der Einstecklasche (5) einer fünften Faltschachtel (1) und einem sechsten Verschließelement (17) für eine Kontaktierung der Schließklappe (4) einer sechsten Faltschachtel (1), wobei der dritte Verschließelementträger (15) über ein fünftes Drehlager (22) mit dem ersten Rotationselement (18) und über ein sechstes Drehlager (22) mit dem zweiten Rotationselement (23) verbunden ist.

14. Faltschachtelverschließvorrichtung (7) nach Anspruch 13, **dadurch gekennzeichnet, dass** der erste Verschließelementträger (15), der zweite Verschließelementträger (15) und der dritte Verschließelementträger (15) um einen Winkel von 120° in Umfangsrichtung versetzt mit dem ersten Rotationselement (18) und um einen Winkel von 120° in Umfangsrichtung versetzt zum zweiten Rotationselement (23) angeordnet sind.

15. Faltschachtelverschließvorrichtung (7) nach mindestens einem der vorhergehenden Ansprüche, **weiterhin gekennzeichnet durch** eine Fördervorrichtung (8) mit einer horizontalen Förderebene und einer in der Förderebene liegenden Förderrichtung (9), mittels der die Faltschachteln (1) in der Förderebene vereinzelt und hintereinander in der Förderrichtung (9) dem Verschließelementträger (15) zugeführt werden.

## Claims

1. A folding box closing apparatus (7) for automated closing of a folding box (1) by a closing flap (4) and an insertion tab (5) of the closing box (1), comprising:
a first closing element carrier (15) including a first closing element (16) for contacting the insertion tab (5) of a first closing box (1), and
a first rotational element (18) having a first rotational axis (20) and a second rotational element (23) having a second rotational axis (24), the first rotational axis (20) and the second rotational axis (24) being arranged to be spaced apart and parallel to one another, **characterised in that**
the apparatus includes a second closing element (17) for contacting the closing flap (4) of a second folding box (1),
the first rotational axis (20) and the second rotational axis (24) are arranged at a rotational axis angle (25) with respect to the first closing element carrier (15) that is unequal to 90°, the first closing element carrier (15) being connected to the first rotational element (18) by a first pivot bearing (22) and to the second rotational element (23) by a second pivot bearing (22).

2. The folding box closing apparatus (7) of claim 1, **characterised in that** each of the first rotational element (18) and the second rotational element (23) includes a top side and a bottom side, the first closing element carrier (15) being arranged above the top side of the first rotational element (18) and below the bottom side of the second rotational element (23).

3. The folding box closing apparatus (7) of claim 1 or 2, **characterised in that** each of the first rotational element (18) and the second rotational element (23) is designed as a plate-like body, the first pivot bearing (22) and the second pivot bearing (22) being arranged in the radial outer portion of the body.

4. The folding box closing apparatus (7) of at least one of the preceding claims, **characterised in that** the rotational axis angle (25) differs from 90° with respect to the closing element carrier (15) by between 1° and 15°, especially between 2° and 12°, especially between 3° and 10°, especially between 4° and 7°.

5. The folding box closing apparatus (7) of at least one of the preceding claims, **characterised in that** the first closing element carrier (15) extends in a horizontal plane.

6. The folding box closing apparatus (7) of at least one of the preceding claims, **further characterised by** a rotational element connector (29) which connects the first rotational element (18) to the second rotationalal element (23).

7. The folding box closing apparatus (7) of at least one of the preceding claims, **characterised in that** the closing element carrier (15) is designed as an elongated plate-like body having a first longitudinal side, a second longitudinal side and a longitudinal direction, the closing elements (16, 17) being arranged at the first longitudinal side to be spaced apart from one another in the longitudinal direction.

8. The folding box closing apparatus (7) of claim 7, **characterised in that** the second closing element (17) has a depth extending perpendicular to the longitudinal direction and the second closing element (17) is designed to be rounded at its ends in the longitudinal direction such that it has its greatest depth in the center portion and its smallest depth outside as seen in the longitudinal direction.

9. The folding box closing apparatus (7) of at least one of the preceding claims, **characterised in that** the first closing element (16) and/or the second closing element (17) is pivotally supported about a horizontal axis.

10. The folding box closing apparatus (7) of claim 9, **characterised in that** the first closing element (16) and/or the second closing element (17) is downwardly subjected by a spring element (28) and is supported to be upwardly pivotable against the spring force of the spring element (28).

11. The folding box closing apparatus (7) of at least one of the preceding claims, **further characterised by** a second closing element carrier (15) including a third closing element (16) for contacting the insertion tab (5) of a third folding box (1) and a fourth closing element (17) for contacting the closing flap (4) of a fourth folding box (1), the second closing element carrier (15) being connected to the first rotational element (18) by a third pivot bearing (22) and to the second rotational element (23) by a fourth pivot bearing (22).

12. The folding box closing apparatus (7) of claim 11, **characterised in that** the first closing element carrier (15) and the second closing element carrier (15) are connected to the first rotational element (18) in a displaced way by an angle of 180° in the circumferential direction and to the second rotation element (23) in a displaced way by an angle of 180° in the circumferential direction.

13. The folding box closing apparatus (7) of claim 11, **further characterised by** a third closing element carrier (15) including a fifth closing element (16) for contacting the insertion tab (5) of a fifth closing box (1) and a sixth closing element (17) for contacting the closing flap (4) of a sixth folding box (1), the third closing element carrier (15) being connected to the first rotational element (18) by a fifth pivot bearing (22) and to the second rotational element (23) by a sixth pivot bearing (22).

14. The folding box closing apparatus (7) of claim 13, **characterised in that** the first closing element carrier (15), the second closing element carrier (15) and the third closing element carrier (15) are arranged with respect to the second rotational element (23) in a displaced way by an angle of 180° in the circumferential direction and with respect to the second rotational element (23) in a displaced way by an angle of 120° in the circumferential direction.

15. The folding box closing apparatus (7) of at least one of the preceding claims, **further characterised by** a conveying apparatus (8) having a horizontal conveying plane and a conveying direction (9) being located in the conveying plane, the folding boxes (1) being separated (singulated) in the conveying plane and being fed to the closing element carrier (15) one behind the other in the conveying direction (9) by the conveying apparatus (8).

## Revendications

1. Dispositif de fermeture de boîte pliante (7) pour la fermeture automatisée d'une boîte pliante (1) par un clapet de fermeture (4) et une patte d'insertion (5) de la boîte pliante (1), avec
un premier support d'élément de fermeture (15) avec un premier élément de fermeture (16) pour une mise en contact de la patte d'insertion (5) avec une première boîte pliante (1) et
un premier élément rotatif (18) avec un premier axe de rotation (20) et un deuxième élément rotatif (23) avec un deuxième axe de rotation (24), le premier axe de rotation (20) et le deuxième axe de rotation (24) étant disposés parallèlement de manière distante entre eux, **caractérisé en ce que** le dispositif comprend un deuxième élément de fermeture (17) pour une mise en contact du clapet de fermeture (4) d'une deuxième boîte pliante (1),
le premier axe de rotation (20) et le deuxième axe de rotation (24) sont disposés par rapport au premier support d'élément de fermeture (15) avec un angle d'axe de rotation (25) différent de 90°, le premier support d'élément de fermeture (15) étant relié par l'intermédiaire d'un premier palier rotatif (22) avec le premier élément rotatif (18) et par l'intermédiaire d'un deuxième palier rotatif (22) avec le deuxième élément rotatif (23).

2. Dispositif de fermeture de boîte pliante (7) selon la revendication 1, **caractérisé en ce que** le premier élément rotatif (18) et le deuxième élément rotatif (23) comprennent chacun un côté supérieur et un côté inférieur, le premier support d'élément de fermeture (15) étant disposé au-dessus du côté supérieur du premier élément rotatif (18) et en dessous du côté inférieur du deuxième élément rotatif (23).

3. Dispositif de fermeture de boîte pliante (7) selon la revendication 1 ou 2, **caractérisé en ce que** le premier élément rotatif (18) et le deuxième élément rotatif (23) sont conçus chacun comme des corps en forme de plaques, dans la partie externe radiale desquels le premier palier rotatif (22) et le deuxième palier rotatif (22) sont disposés.

4. Dispositif de fermeture de boîte pliante (7) selon au moins l'une des revendications précédentes, **caractérisé en ce que** l'angle d'axe de rotation (25) par rapport au support d'élément de fermeture (15) présente une différence entre 1° et 15°, plus particulièrement entre 2° et 12°, plus particulièrement entre 3° et 10°, plus particulièrement entre 4° et 7°, par rapport à 90°.

5. Dispositif de fermeture de boîte pliante (7) selon au moins l'une des revendications précédentes, **caractérisé en ce que** le premier support d'élément de fermeture (15) s'étend dans un plan horizontal.

6. Dispositif de fermeture de boîte pliante (7) selon au moins l'une des revendications précédentes, en outre **caractérisé par** un connecteur d'élément rotatif (29) qui relie le premier élément rotatif (18) avec le deuxième élément rotatif (23).

7. Dispositif de fermeture de boîte pliante (7) selon au moins l'une des revendications précédentes, **caractérisé en ce que** le support d'élément de fermeture (15) est conçu comme un corps en forme de plaque allongé avec un premier côté longitudinal, un deuxième côté longitudinal et une direction longitudinale, les éléments de fermeture (16, 17) étant disposés sur le premier côté longitudinal de manière distante entre eux dans la direction longitudinale.

8. Dispositif de fermeture de boîte pliante (7) selon la revendication 7, **caractérisé en ce que** le deuxième élément de fermeture (17) présente une profondeur perpendiculaire à la direction longitudinale et est réalisée, au niveau de ses extrémités, dans la direction longitudinale, de manière arrondie de façon à ce qu'il présente sa profondeur la plus importante au centre et sa profondeur la plus faible à l'extérieur dans la direction longitudinale.

9. Dispositif de fermeture de boîte pliante (7) selon au moins l'une des revendications précédentes, **caractérisé en ce que** le premier élément de fermeture (16) et/ou le deuxième élément de fermeture (17) est logé de manière rotative autour d'un axe horizontal.

10. Dispositif de fermeture de boîte pliante (7) selon la revendication 9, **caractérisé en ce que** le premier élément de fermeture (16) et/ou le deuxième élément de fermeture (17) est sollicité vers le bas par un élément à ressort (28) et est logé de manière pivotante vers le haut contre la force élastique de l'élément à ressort (28).

11. Dispositif de fermeture de boîte pliante (7) selon au moins l'une des revendications précédentes, en outre **caractérisé par** un deuxième support d'élément de fermeture (15) avec un troisième élément de fermeture (16) pour une mise en contact de la patte d'insertion (5) d'une troisième boîte pliante (1) et un quatrième élément de fermeture (17) pour une mise en contact du clapet de fermeture (4) d'une quatrième boîte pliante (1), le deuxième support d'élément de fermeture (15) étant relié par l'intermédiaire d'un troisième palier rotatif (22) avec l'élément rotatif (18) et par l'intermédiaire d'un quatrième palier rotatif (22) avec le deuxième élément rotatif (23).

12. Dispositif de fermeture de boîte pliante (7) selon la revendication 11, **caractérisé en ce que** le premier support d'élément de fermeture (15) et le deuxième élément de fermeture (15) sont décalés d'un angle de 180° dans la direction circonférentielle avec le premier élément rotatif (18) et d'an angle de 180° dans la direction circonférentielle avec le deuxième élément rotatif (23).

13. Dispositif de fermeture de boîte pliante (7) selon la revendication 11, en outre **caractérisé par** un troisième support d'élément de fermeture (15) avec un cinquième élément de fermeture (16) pour une mise en contact de la patte d'insertion (5) d'une cinquième boîte pliante (1) et un sixième élément de fermeture (17) pour une mise en contact du clapet de fermeture (4) d'une sixième boîte pliante (1), le troisième support d'élément de fermeture (15) étant relié par l'intermédiaire d'un cinquième palier rotatif (22) avec le premier élément rotatif (18) et par l'intermédiaire d'un sixième palier rotatif (22) avec le deuxième élément rotatif (23).

14. Dispositif de fermeture de boîte pliante (7) selon la revendication 13, **caractérisé en ce que** le premier support d'élément de fermeture (15), le deuxième support d'élément de fermeture (15) et le troisième support d'élément de fermeture (15) sont décalés d'un angle de 120° dans la direction circonférentielle avec le premier élément rotatif (18) et d'un angle de 120° dans la direction circonférentielle par rapport au deuxième élément rotatif (23).

15. Dispositif de fermeture de boîte pliante (7) selon au moins l'une des revendications précédentes, en outre **caractérisé par** un dispositif de convoyage (8) avec un plan de convoyage horizontal et une direction de convoyage (9) se trouvant dans le plan de convoyage, au moyen duquel les boîtes pliantes (1) sont séparées dans le plan de convoyage et sont amenées les unes après les autres dans la direction de convoyage (9) vers le support d'élément de fermeture (15).
